# EUROPÄISCHE PATENTSCHRIFT

(11) **EP 0 220 487 B1**
(45) Veröffentlichungstag und Bekanntmachung des Hinweises auf die Patenterteilung: **04.01.1989**
(21) Anmeldenummer: 86113030.0
(22) Anmeldetag: 22.09.1986
(51) Int. Cl.: B43K 9/00

(54) **Schreibgerät**
Writing instrument
Instrument à écrire

(30) Priorität: 25.10.1985 DE 3538077
(43) Veröffentlichungstag der Anmeldung: 06.05.1987
(73) Patentinhaber: Pelikan Aktiengesellschaft, 30001 Hannover (DE)
(72) Erfinder: Manusch, Christoph, D-3000 Hannover 1 (DE); Scholz, Günter, D-3008 Garbsen 1 (DE); Obersteller, Udo, D-3012 Langenhagen (DE); Schoop, Heinrich, D-3004 Isernhagen KB (DE); Dralle, Friedrich, D-3016 Seelze 6 (DE); Brümmer, Manfred, D-3072 Marklohe (DE); Femmer, Uwe, D-3150 Peine (DE); Hofmann, Christian, D-3167 Burgdorf (DE); Ulrich, Günter, D-3000 Hannover 61 (DE)
(74) Vertreter: Volker, Peter, Dr.

(56) Entgegenhaltungen:
- DE-A- 3 441 435
- DE-U- 7 202 274
- US-A- 1 838 543
- US-A- 2 808 670

## Beschreibung

Die Erfindung bezieht sich auf eine Kappe und ein Schreibgerät nach dem Oberbegriff des Anspruchs 1.

Schreibgeräte mit feuchter Spitze, z. B. Füllfederhalter, Filzschreiber oder dgl., sind, wenn sie aufbewahrt werden, mit einer Kappe abgedeckt, in der ein die Spitze umgreifender Feuchtraum möglichst gut abgedichtet sein soll, um ein Austrocknen der Spitze zu verhindern. Besonders bei Filz- oder Faserschreibern verstopft ausgetrocknete Farbe schnell die Kapillaren zwischen den die Schreibspitze bildenden Fasern und kann somit das Nachfließen von Farbe verhindern, so daß das Schreibgerät selbst dann, wenn es einen noch ausreichenden Farbvorrat enthält, nicht mehr benutzt werden kann und entweder aufwendig gereinigt oder, was häufiger ist, weggeworfen werden muß.

Es ist daher wichtig, daß der ordnungsgemäße Sitz der Kappe auf dem Schreibgerät nach dessen Benutzung sichergestellt wird.

Es gibt eine Vielzahl von Vorschlägen, dieses Problem zufriedenstellend zu lösen, wobei jedoch in der Regel bessere Lösungen mit einem komplizierteren und damit aufwendigeren Aufbau erreicht werden, der gerade für Wegwerf-Schreibeinrichtungen vielfach zu teuer ist.

Ein bekanntes Schreibgerät mit Kappe gemäß dem Oberbegriff des Anspruches 1 ist in der US-PS-1 838 543 in Form eines Füllfederhalters mit aufsetzbarer Kappe beschrieben. Nahe der Feder des Füllfederhalters ist dabei an dessen Schaft ein Ringwulst angeordnet sowie eine auf den Schaft aufstütpbare Hülse vorgesehen, die mit Abstand den Ringwulst umgreift. Innerhalb der Hülse ist, axial verschieblich, ein Dichteinsatz angebracht, der einen zum Schreibgerät hin offenen rohrbüchsenförmigen Abschnitt aufweist, der von sich in Längsrichtung erstreckenden schmalen Blattfedern umgeben ist. Die dem Füllfederhalter zugewandten Enden der Blattfedern sind einwärts umgebogen. Eine zwischen der Hülse und dem Dichteinsatz angeordnete Druckfeder drückt diesen in Richtung der Aufnahmeöffnung der Hülse. An der Innenwand der Hülse ist eine speziell geformte Ringnut ausgebildet. Wenn die der Mündung der Hülse zugewandte Öffnung der Büchse des Dichteinsatzes diese Ringnut erreicht, können sich die Blattfedern nach außen abspreizen und mit ihren Enden in die Wand der Ringnut eingreifen, so daß die Büchse in dieser Lage gehalten wird.

Wird der Füllfederhalter in die Hülse eingeschoben, so gelangt sein Ringwulst in Anlage mit der Mündung des Dichteinsatzes und schiebt diesen tiefer in die Hülse hinein. Dabei werden die abgespreizten Blattfedern zurückgebogen und hintergreifen mit ihren einwärts gebogenen Enden den Ringwulst, so daß dieser fest ergriffen und gegen die Mündung des Dichteinsatzes gedrückt wird, und zwar so, daß eine Abdichtung erzielt wird.

Das vom Schreibgerät abgewandte Ende der Hülse ist verschlossen und weist einen axial beweglichen Signalschieber auf, der durch eine eigene Spiralfeder auswärts gedrückt wird. Das innenliegende Ende des Signaischiebers ist mit Rastklauen versehen, die das kugelige Ende eines innerhalb der Hülse liegenden, zu dieser koaxialen Stiftes umgreifen können, der seinerseits mit den Blattfedern verbunden ist.

Ist der Dichteinsatz ganz in die Hülse eingeschoben, tritt ein Rasteingriff mit dem Ende des Signalstiftes ein. Nach Loslassen des Schaftes des Schreibgerätes wird dieses gemeinsam mit dem Dichteinsatz wieder ein wenig aus der Hülse herausgedrückt, so daß der Signalschieber in das abgelegene Ende der Hülse hineingezogen wird. Der eingezogene Signalschieber signalisiert somit, daß die Halterung zur Befestigung des Ringbundes an der Mündung der Büchse geschlossen ist, während der ausgefahrene Signalschieber einen gegenteiligen Zustand aufzeigt.

Wesentlich bei dem bekannten Schreibgerät ist dessen Funktionsfolge: beim Aufsetzen der Hülse auf das Schreibgerät wird zunächst der dichtende Eingriff zwischen Dichteinsatz und Feuchtraum hergestellt und erst sodann dieser Zustand durch den Signalschieber angezeigt. Beim Abnehmen der Hülse vom Schreibgerät wird zuerst die Anzeige des abgedichteten Zustands und erst hiernach dieser Zustand selbst aufgehoben. Durch diese Funktionsfolge wird sichergestellt, daß nicht etwa eine unzeitige Anzeige verbleibt.

Dieser große Vorteil wird allerdings durch einen sehr aufwendigen und komplizierten Aufbau erkauft. Außerdem ist der bekannte Mechanismus nicht völlig funktionssicher: infolge schiefen Einführens des Schreibgerätes in die Hülse oder wegen der Verbiegung einer der genannten Blattfedern besteht die Gefahr, daß der Ringwulst nicht mit der Mündung der Büchse, sondern mit dem einwärts abgewinkelten Ende einer Blattfeder in Eingriff tritt. In diesem Fall wird der Dichteinsatz in die Hülse eingeschoben, die Blattfedern nehmen ihre Eingriffslage ein und der Signalschieber zeigt eine abgedichtete Lage an, ohne daß tatsächlich ein Dichtungseingriff zwischen Dichteinsatz und Schreibgerät stattgefunden hat, denn der Ringwulst befindet sich nicht zwischen der Mündung und den krallenartigen Enden der Blattfedern, sondern außerhalb dieses Bereiches. Ferner muß, damit die Wirkungsweise des bekannten Gerätes nicht beeinträchtigt ist, die Hülse mit verhältnismäßig großem Spiel gegenüber dem Schaft des Schreibgerätes verschieblich sei. Findet nun eine nur unzulängliche Abdichtung zwischen Ringwulst und Mündung der Büchse statt, so kann langfristig das Austrocknen der Schreibspitze nicht verhindert werden.

Aus der DE-OS-3401 739 und der DE-OS-3441 435 sind Schreibgerätekappen bekannt, die einen in Längsrichtung verschiebbaren Dichteinsatz

aufweisen, der durch das Schreibgerät bewegbar ist, wobei das Schreibgerät in einen rohrbüchsenförmigen Abschnitt des Dichteinsatzes unter Reibschluß eingeführt oder aus diesem herausgezogen wird. An den Dichteinsatz ist ein Signalzapfen befestigt, der sichtbar wird, wenn der Einsatz vollständig auf die Schreibspitze aufgeschoben ist. Die Axialbewegung des Dichteinsatzes wird durch ein Grenzkraftgesperre gesteuert, das so ausgelegt ist, daß die Grenzkraft beim Entsperren kleiner und beim Sperren größer ist als die beim Einschieben oder Herausziehen der Schreibspitze zu überwindende Reibkraft. Wenn bei der bekannten Schreibgerätkappe infolge von Abnützung oder durch eine ungewollte Schmierung die Reibkraft beim Herausziehen der Schreibspitze geringer wird, so daß die oben genannte Beziehung nicht mehr eingehalten wird, ist es nicht mit Sicherheit auszuschließen, daß der Dichteinsatz in seiner der Öffnung der Kappe abgewandten Position nach dem Herausziehen der Schreibspitze verharrt und der Signalzapfen somit fälschlicherweise den dichten Sitz des Schreibgerätes anzeigt.

Aus dem DE-GM-7 314439 ist eine Füllfederhaltersteckkappe bekannt, die einen Dichteinsatz aufweist, in die der Schaft eines Schreibgerätes einschiebbar ist. Das Schreibgerät ist mit einem Ringwulst versehen, der von einer entsprechenden Dichtfläche des Dichteinsatzes bei eingestecktem Schreibgerät hintergriffen wird. Eine Anzeige des dichten Sitzes des Schreibgerätes ist bei der bekannten Steckkappe nicht vorgesehen.

Aus dem DE-GM-7 222 646 ist eine Verschlußkappe eines Füllfederhalters bekannt, bei der die Kappe oder deren Hülse am Schaft des Schreibgerätes einrastet. Hierzu ist am Schaft eine Ringnut vorgesehen, die mit einer entsprechenden Rastleiste an der Innenoberfläche der Kappe oder der Hülse zusammenwirkt.

Eine ähnliche Verrastung zwischen einer Schreibgerätkappe und dem Geräteschaft ist bei dem Gegenstand des DE-GM-6 911 249 vorgesehen, wobei bei dem aus dieser Druckschrift bekannten Gegenstand der Schaft des Schreibgerätes mit einem Ringwulst und die Innenseite der Kappe mit einer entsprechenden Gegennut versehen ist.

Aus der DE-PS-827 760 ist ein Füllhalter mit aufschraubbarer Verschlußkappe bekannt. Die Verschlußkappe enthält einen axial verschiebbaren Dichteinsatz. Der Dichteinsatz ist durch eine Feder in Richtung auf das offene Ende der Kappe hin vorgespannt. Eine Anzeige über die erfolgte Abdichtung der Schreibgerätspitze ist bei den drei zuletzt genannten Schreibgeräten nicht vorgesehen.

Ausgehend von diesem Stand der Technik liegt der Erfindung die Aufgabe zugrunde, ein solches Schreibgerät dahingehend weiterzubilden, daß unter Beibehaltung seiner vorgenannten, vorteilhaften Funktionsfolge sein Aufbau deutlich vereinfacht und gleichzeitig die Möglichkeit einer Fehlanzeige bei unzureichendem Dichteingriff so gut wie völlig augeschlossen wird.

Erfindungsgemäß wird diese Aufgabe bei einem Schreibgerät gemäß dem Oberbegriff durch die Merkmale des kennzeichnenden Teiles des Anspruches 1 erreicht.

Bei der erfindungsgemäßen Lösung wird gerade durch das Zusammenwirken einer Mehrzahl von Einzelmerkmalen eine überraschend einfach aufgebaute, aber besonders wirkungsvolle und funktionssichere Anordnung erreicht. Bei der Erfindung ist zunächst am Schaft des Schreibgerätes eine Ringleiste vorgesehen, die nicht mehr, wie bisher, gegenüber der Mündung des Dichteinsatzes abdichtet, sondern in die Hülse einschiebbar ist, wobei sie an der Innenwand der Hülse während der gesamten Verschiebestrecke in jeder der eingenommenen Positionen dichtend anliegt.

Beim erfindungsgemäßen Schreibgerät findet die Verrastung nicht mehr zwischen Dichteinsatz und Geräteschaft, sondern zwischen letzterem und der Hülse statt, wobei die Raststelle so angeordnet ist, daß eine Verrastung erst dann eintreten kann, wenn beim Aufschieben der Hülse zunächst von dem Ringwulst der Dichteinsatz.bis an seinen entsprechenden Anschlag in der Hülse zurückgeschoben wurde und hiernach die Ringleiste in die Hülse genügend weit eingedrungen ist, um für die gewünschte Abdichtung zu sorgen. Dies bedeutet, daß die Verrastungsstelle erst in dem Zustand erreicht wird, bei dem zwangsläufig die angestrebte Abdichtung des Feuchtraumes hergestellt ist. Wird die Hülse vor Erreichen der Rastverbindung losgelassen, so wird sie von der Feder wieder vom Schreibgerät zurückgeschoben und zwar unabhängig davon, ob die Ringleiste dem Dichteinsatz ohne Klemmung vor sich herschiebt bzw. wie weit der Ringwulst bereits in den Dichteinsatz hineingeschoben war, so daß der Benutzer sogleich unschwer feststellt, daß die von ihm gewünschte Einrastposition keinesfalls erreicht ist.

Der Signalschieber ist starr mit dem Dichteinsatz verbunden und ragt aus dem Ende der Hülse nur dann heraus, wenn der ordnungsgemäße Dichteingriff vorliegt. Dabei kann der Signalschieber bleibend nur dann aus der Hülse herausragen, wenn diese in ihrer zurückgeschobenen Lage festgehalten ist, also wenn der Rasteingriff zwischen Hülse und Schaft stattgefunden hat. Hat beim Aufschieben der Hülse auf das Schreibgerät der Rasteingriff z. B. noch nicht stattgefunden oder ist er beim Abziehen der Hülse vom Schreibgerät bereits gelöst, dann verschiebt die zwischen Hülse und Dichteinsatz wirksame Feder die Hülse beim Loslassen zwangsläufig in eine solche Relativlage zum Dichteinsatz, daß der fest mit diesem verbundene Signalschieber von außen nicht mehr erkennbar ist.

Der Rasteingriff wird mittels kombiniertem Reib-/Formschluß durch Ausbilden einer Ringleiste an der Oberfläche des Schaftes des Schreibgerätes und/oder an der Inneroberfläche der Hülse erreicht bzw. durch Ausbilden einer Ringnut innen an der Hülse gegenüber der Ringleiste am Schaft.

Der erfindüngsgemäße Schreibgeräteverschluß weist somit außer dem Shaft mit Schreibspitze, der Hülse, dem Dichteinsatz und der Feder kein weiteres Teil mehr auf. Er ist von bemerkenswert einfachem Aufbau, preisgünstig herstellbar und dabei aber viel zuverlässiger als bei dem gattungsgemäßen bekannten Schreibgerät mit seinen vielen und komplizierten Einzelteilen. Letztlich schließt er Fehlanzeigen der Einschubposition bei nicht erfolgtem Dichteingriff sicher aus.

Gemäß einer bevorzugten Ausgestaltung der Erfindung ist in der Hülse ein innenliegender Ringflansch ausgebildet, der zusammen mit Gegenanschlägen, die am Dichteinsatz ausgebildet sind, mit seinen beiden in Axialrichtung weisenden Oberflächen die Endanschläge für die Bewegung des Dichteinsatzes relativ zur Hülse bildet. Der besondere Vorteil dieser Anordnung liegt darin, daß die die Anschläge bildenden Einrichtungen für die beiden Endanschläge des Dichteinsatzes einander nicht in komplizierter Weise hintergreifen müssen, sondern einfach ausgebildet sein können, ohne daß aber andererseits die Baulänge des Dichteinsatzes ungebührlich ansteigt. Somit dient diese Ausgestaltung letztlich der weiteren baulichen Vereinfachung der erfindungsgemäßen Schreibeinrichtung.

Um jedoch eine Teileeinsparung zu erzielen, ist gemäß einer vorteilhaften Ausgestaltung der Erfindung einer der Gegenanschläge aus nachgiebigen Klinken gebildet, so daß der Dichteinsatz mit diesen Gegenanschlägen beim Zusammenbau der Schreibeinrichtung zunächst durch den Ringflansch hindurchgeführt werden, diesen aber dann wegen des Ausschwenkens der Klinken in Gegenrichtung nicht mehr passieren kann. Bevorzugt sind die Klinken jenem Anschlag zugeordnet, der den Austritt des Dichteinsatzes aus der Hülse in Richtung zum Schreibgerät hin verhindert, da wegen des rohrbüchsenförmigen Abschnittes, der einen verhältnismäßig großen Durchmesser aufweist, der Zusammenbau von dieser Seite der Hülse her bevorzugt stattfindet.

Gemäß einer bevorzugten Ausgestaltung der Erfindung ist jedoch die Hülse an diesem Ende mit einer Klarsichthaube abgeschlossen, die den Signalschieber in seiner äußeren Endlage umgibt. Hierdurch ist das Innere der Hülse nicht nur gegen das Eindringen von Verschmutzung gesichert, sondern auch ein unbeabsichtigtes Eindrücken des Signalschiebers beim Aufstecken der Hülse auf den Schaft vermieden.

Die Hülse des erfindungsgemäßen Schreibgerätes kann, wie auch bei dem gattungsbildenden Schreibgerät, den Schaft des Schreibgerätes übergreifen. Eine vorzugsweise Ausgestaltung der Erfindung ist jedoch gekennzeichnet durch eine zwischen Schaft und Ringleiste bzw. Ringnut ausgebildete Schulter und eine radiale zweite Schulter zwischen einer den Ringwulst und die Ringleiste bzw. Ringnut aufweisenden Fassung des Schaftes, wobei der Abstand so bemessen ist, daß, wenn die eingerastete Hülse noch weiter auf den Schaft aufgeschoben wird, diese auf der Schulter aufsitzt, während zwischen der Mündungsfläche des Dichteinsatzes und der radialen zweiten Schulter ein Abstand verbleibt.

Wesentlich ist die Zuordnung der konstruktiven Einzelmaßnahmen derart, daß die Hülse auf der ersten Schulter bereits aufsitzt, bevor noch die Mündung des Dichteinsatzes die zweite Schulter erreicht hat. Auf diese Weise wird sichergestellt, daß bei einem überstarken Aufstecken der Hülse auf den Schaft, wie dies bei unachtsamer Benutzung geschehen kann, nicht die Schreibspitze gegen den Boden der des rohrbüchsenförmigen Abschnittes anschlägt. Vielmehr ist durch diese Ausgestaltung sichergestellt, daß die Schreibspitze immer geschont und außerdem stets ein gut abgedichteter Feuchtraum mit optimalem Volumen aufrechterhalten bleibt.

Der Dichtungseingriff zwischen Ringleiste und Innenwand des Dichteinsatzes stellt hierbei stets sicher, daß sich der Dichteinsatz nur so weit auf das Schreibgerät aufschiebt, wie dies infolge des Aufschiebens der Hülse auf das Schreibgerät erzwungen wird, und daß sich das Schreibgerät erst dann wieder aus dem Dichteinsatz herausbewegt, wenn die Hülse vom Schreibgerät abgezogen wird. Hierdurch ist die bei dem gattungsbildenden Schreibgerät so vorteilhafte Funktionsfolge beibehalten, ohne daß deshalb jedoch die Nachteile des genannten bekannten Schreibgerätes in Kauf genommen werden müßten.

Wesentlich bei der Erfindung ist die Anordnung der Anschläge, die zwischen Dichteinsatz und Hülse wirksam sind. In diesem Sinne liegt eine bevorzugte Ausgestaltung der Erfindung auch darin, daß bei vom Schreibgerät abgenommener Hülse das dem Schaft zugewandte Ende der Büchse aus der Hülse herausragt. Der Vorteil dieser Anordnung ergibt sich besonders, wenn bei neutral eingefärbter Hülse das Material des vorzugsweise einstückig ausgebildeten Dichteinsatzes gleichförmig in einer der Schreibfarbe des Schreibgerätes zugeordneten Farbe eingefärbt ist. Denn dann zeigt bei aufgesetzter Hülse der Signalschieber die Farbe der Schreibflüssigkeit des Schreibgerätes an, während bei abgenommener Hülse das aus dieser herausragende Ende der Büchse dieselbe Farbe zeigt, so daß insgesamt verhindert wird, daß nicht zusammengehörige Hülsen und Schreibgeräte versehentlich zusammensgesteckt werden.

Die Haltekraft der Rasteinrichtung übersteigt bei der erfindungsgemäßen Schreibeinrichtung die Rückstellkraft der Feder.

Die Erfindung wird nachfolgend anhand der Zeichnung näher erläutert. In der schematischen Zeichnung ist ein Ausführungsbeispiel der Erfindung dargestellt, wobei links von der die Zeichnung mittig teilenden Mittelachse ein Axialschnitt durch den vorderen Teil eines erfindungsgemäßen Schreibgerätes mit aufgesetzter Hülse dargestellt ist, während in der rechten Hälfte der Figur die abgenommene Hülse im Axialschnitt gezeigt ist.

Nachfolgend im Text verwendete Ausdrücke wie "oben" und "unten" beziehen sich auf die Darstellung in der Zeichnung, d. h. auf eine vertikale Ausrichtung des Schreibgerätes, wobei dessen Schreibspitze nach oben weist.

Die Figurendarstellung zeigt ein Schreibgerät 8, das einen länglichen, im wesentlichen kreiszylindrischen, in der Figur nicht näher dargestellten Schaft aufweist.

In das offene Ende des Schaftes ist eine Fassung 9 eingesetzt, deren dem Schaft benachbarter Abschnitt bündig in die Schaft-Außenoberfläche übergeht und diese um einen ringartigen Abschnitt verlängert. Dieser Abschnitt ist radial einwärts abgesetzt, wobei eine Schulter 12 gebildet ist, die sich im wesentlichen radial zur Achse des Schreibgerätes 8 erstreckt.

An der Schulter 12 ist eine nahezu kreiszylindrische, sich jedoch nach oben hin ein wenig verbreiternde Verlängerung angesetzt, die drei über den Umfang verteilte, auswärts überstehende Längsrippen aufweist, die sich von der Schulter 12 aus etwa bis zur Mitte der Verlängerung erstrecken. Das obere Ende der Verlängerung weist als überstehende ringförmige Verdickung eine wulstartige Ringleiste 14 auf.

Die Fassung 9 ist an der Oberseite der Ringleiste 14 radial einwärts abgesetzt, wobei eine sich im wesentlichen radial erstreckende zweite Schulter gebildet wird.

An der radial innenliegenden Umfangskante der zweiten Schulter ist ein kreiszylindrischer, sich nach oben erstreckender Abschnitt angesetzt, der in einem nur wenig radial überstehenden Ringwulst 16 endet, von dessen Oberseite ausgehend sich die Fassung 9 kegelstumpfförmig verjüngt und in einer Öffnung endet, in der eine Schreibspitze 10 angebracht ist. Auf die Fassung 9 des Schreibgerätes 8 ist eine Kappe aufgesetzt, die aus einer Hülse 1, einer Sichthaube 2, einem Dichteinsatz 3 und einer wendelförmigen Druckfeder 4 besteht.

Die Hülse 1 ist an ihrer Außenseite als ein im wesentlichen kreiszylindrischer; länglicher Stutzen ausgebildet, dessen Außenumfang mit jenem des Schafts des Schreibgerätes 8 im wesentlichen übereinstimmt. An ihrem dem Ringbund 12 zugewandten Ende weist die Hülse 1 eine radiale Anlagefläche auf, welche die Mündung des Innenraums der Hülse 1 begrenzt. Die Hülse 1 ist weiterhin mit einer innenliegenden Durchgangsbohrung versehen, die, an der Mündungsfläche 11 beginnend, einen ersten, kreiszylindrischen Abschnitt aufweist, der zur Mündungsfläche 11 hin abgeschrägt und abgesetzt ist. Dieser erste kreiszylindrische Abschnitt erstreckt sich axial über nur wenig mehr als die Länge der Längsleisten bzw. -rippen, die, vom radialen Innenumfang des Ringbundes 12 ausgehend, längs der Außenoberfläche der Fassung 9 verlaufen. Diese drei (oder auch mehr) Rippen sind so bemessen, daß sie beim Aufschieben der Hülse 1 unter leichtem Preßsitz mit dem ersten Bohrungsabschnitt in Eingriff treten.

Das obere bzw. innere Ende des ersten Bohrungsabschnittes geht abgeschrägt in einen zweiten, verhältnismäßig langen zylindrischen Bohrungsabschnitt über, der sich über nahezu zwei Drittel der axialen Hülsenlänge erstreckt. Nahe dem abgeschrägten Abschnitt ist eine einwärts vorspringende Rastleiste 13 angeordnet, die von der Ringleiste 14 an der Fassung 9 beim Aufsetzen der Hülse 1 auf das Schreibgerät 8 übersprungen und hintergriffen wird.

An der Oberseite des verhältnismäßig langen kreiszylindrischen Bohrungsabschnittes ist ein einwärts vorspringender Ringflansch 7 ausgebildet, mit einer im wesentlichen radial verlaufenden oberen und einer im wesentlichen radial verlaufenden unteren Fläche, deren Ende jedoch in eine kegelstumpfförmige Abschrägung übergeht. Der einwärts weisende Ringflansch 7 ist in der Figur als durchgehender Flansch gezeigt, kann aber auch in voneinander getrennte Vorsprünge aufgeteilt sein.

Von der Oberseite des Ringflansches 7 aus erstreckt sich ein dritter kreiszylindrischer Bohrungsabschnitt bis zum oberen Ende der Hülse 1, dessen Innendurchmesser ein wenig kleiner als der des zweiten langen Bohrungsabschnittes ist.

Im oberen Teil des dritten zylindrischen Bohrungsabschnittes können Ringwülste ausgebildet sein, die jedoch nur wenig radial einwärts überstehen.

Am unteren Ende des dritten Bohrungsabschnittes sind an dessen Innenumfangsfläche Axialstege ausgebildet, die an einer gemeinsamen Radialebene enden.

Von oben her ist in den dritten Bohrungsabschnitt die Sichthaube 2 eingeschoben, die aus durchsichtigem Kunststoff besteht und einen an der Oberseite verschlossenen, rohrförmigen Abschnitt aufweist, der in die Öffnung des dritten Bohrungsabschnittes der Hülse 1 eingeschoben ist und mit seiner Mündung an den nach oben weisenden Flächen der beschriebenen Axialstege aufsitzt.

Der Dichteinsatz 3 weist, von unten nach oben gesehen, einen ersten, im wesentlichen rohrbüchsenförmigen Abschnitt auf mit einer nach unten gerichteten Endfläche 20 und einer genau kreiszylindrischen Innenoberfläche 18. Der obere Teil dieses rohrbüchsenförmigen Abschnittes ist nach außen so verbreitert, daß der rohrbüchsenförmige Abschnitt gut im zweiten Bohrungsabschnitt der Hülse 1 geführt werden

kann.

Der verdickte rohrbüchsenförmige Abschnitt ist an der Außenseite nach oben hin unter Bildung einer Schulter abgesetzt, zwischen der und der unteren Radialfläche des Ringflansches 7 die wendelförmige Druckfeder 4 eingesetzt ist.

Auf das obere Ende des dritten zylindrischen Abschnitts des Dichteinsatzes 3 ist ein kegeliger Teil aufgesetzt, der in einen sich nach oben erstreckenden Mittelsteg übergeht. Der Innenraum des kegeligen Teiles bildet einen Feuchtraum 15 aus.

Der Innendruchmesser der Bohrung 18 des rohrbüchsenförmigen Abschnittes ist auf den Außendurchmesser des Ringwulstes 16 so abgestimmt, daß sich dieser dichtend und mit leichtem Widerstand in die Bohrung 18 hineindrücken läßt, wobei dann zwischen dem oberen Teil der Fassung 9 und dem kegelstumpfförmigen Teil des Dichteinsatzes 3 der die Schreibspitze 10 aufnehmende Feuchtraum 15 abgeschlossen ist.

Parallel zu dem sich von dem rohrbüchsenförmigen Abschnitt aus nach oben erstreckenden Mittelsteg sind vier über den Umfang verteilte, sich axial erstreckende und radial leitflächenartig nach außen ragende Längsstege an dem Mittelsteg angebracht, die etwa in der Mitte ihrer Erstreckung unter Bildung einer Abschrägung 21 radial einwärts abgesetzt sind. Diese Abschrägung 21 stützt sich in der im linken Teil der Figur gezeigten Lage genau gegen die entsprechend ausgebildete Kegelfläche an der Unterseite des Ringflansches 7 ab und bildet mit diesem jenen Endanschlag, der die Bewegung des Dichteinsatzes 3 in der Hülse 1 hinein und von der Schreibspitze 10 weg (nach oben) begrenzt.

Die Oberseite des Mittelsteges ist um einen Signalschieber 17 verlängert, der von einem Mittelstift und einem an dessen Unterseite sitzenden Flansch gebildet wird, wobei zwischen Mittelstift und Flansch sich radial erstreckende Sichtplatten angeordnet sind. Diese Sichtplatten sind radial von der Mittelachse ausgehend mit gleichen Winkelabständen zueinander versetzt angebracht.

Auf der Unterseite des Flansches sind beidseits einander gegenüberliegend auswärts federnde Klinken 6 vorgesehen, deren nach unten weisende Flächen in einer Radialebene liegen.

In der in der Figur rechts gezeigten Lage der Kappe, in welcher der Dichteinsatz 3 durch die Druckfeder 4 aus der Hülse 1 herausgedrückt wird, bis der letzte, die Endfläche 20 aufweisende Abschnitt des Dichteinsatzes 3 aus der Hülse 1 herausragt, sitzt die Radialfläche an der Unterseite der Klinken 6 auf der nach oben weisenden Radialfläche 5 des Flansches 7 auf, wodurch für die Bewegung des Dichteinsatzes 3 der zweite Endanschlag gebildet ist.

Wenn die im linken Teil der Figur gezeigte Lage eingenommen ist, in der die Abschrägung 21 der Längsstege des Dichteinsatzes 3 von unten gegen den Flansch 7 anliegen, dann erstreckt sich der Signalschieber 17 in das Innere der durchsichtigen Sichthaube 2, so daß er von außen gut gesehen werden kann. Wenn die Hülse 1 vom Schreibgerät 8 jedoch abgezogen wurde oder nicht ordnungsgemäß auf diesem aufsitzt, nimmt der Signalschieber 17 die im rechten Teil der Figur gezeigte Lage ein, in der er vollständig in das Innere der Hülse 1 zurückgezogen und von außen somit nicht mehr erkennbar ist.

Wie aus dem linken Teil der Figur ersichtlich ist, gelangt beim Einführen des Schreibgerätes 8 mit seiner Fassung 9 in die Bohrung 18 des Dichteinsatzes 3 der Ringwulst 16 zunächst in Anlage mit dem angesenkten Rand der Endfläche 20, wobei der Einlauf des Ringwulstes 16 in die Bohrung 18 eingeleitet wird.

Beim weiteren Einschieben des Schreibgerätes 8 in die Hülse 1 wird vom Ringwulst 16 der Dichteinsatz 3 gegen die Wirkung der Druckfeder 4 so lange verschoben, bis die Abschrägungen 21 in Anlage mit der Unterseite des Flansches 7 gelangen. Da sich nun der Dichteinsatz 3 nicht mehr weiter in die Hülse 1 hinein bewegen kann, wird (bei weiter wirksamer Aufschiebekraft) die Fassung 9 mit der Ringnut 16 in die Bohrung 18 eingedrückt. Hierbei gelangt die Ringleiste 14 in das Innere der Hülse 1, läuft über die Abschrägung zwischen erster und zweiter Bohrung, überspringt die Rastleiste 13, die an der Innenoberfläche der Hülse 1 ausgebildet ist, und hintergreift diese, wobei hierdurch ein Rasteingriff hergestellt wird. Unmittelbar nach dem Einrasten gelangt die Mündungsfläche 11 der Hülse 1 in Anlage gegen die Schulter 12, so daß die Hülse 1 nicht mehr weiter auf die Fassung 9 aufgeschoben werden kann.

Wird in dieser Lage die Hülse 1 losgelassen, so kann sie unter dem Druck der Feder 4 nicht mehr von der Fassung 9 abspringen, da der Rasteingriff zwischen den beiden Rastleisten 13 und der Ringleiste 14 so stark ist, daß er durch die Kraft der Druckfeder4 nicht mehr überwunden werden kann.

In dieser Lage erscheint der Signalschieber 17 in der Sichthaube 2 und zeigt an, daß die ordnungsgemäße Abdichtung des Feuchtraumes 15 stattgefunden hat.

Wie aus der Figur ersichtlich, befindet sich die an die Oberseite der Ringleiste 14 angrenzende radiale zweite Schulter in einer Lage gegenüber der Endfläche 20 des Dichteinsatzes 3, aber mit Abstand zu dieser Endfläche 20, während gleichzeitig die Mündungsfläche 11 und die Schulter 12 aufeinandersitzen. Somit wird verhindert, daß durch zu festes Aufschieben der Kappe auf das Schreibgerät 8 die Schreibspitze 1 zu tief in den Dichteinsatz 3 gedrückt oder der Anschlag 7, 21 beschädigt werden könnte.

Beim Abziehen der Hülse 1 vom Schreibgerät 8 wird zunächst der Hintergriff zwischen den Leisten 13,14 gelöst. Läßt man nun die Hülse 1 los, wird sie sofort durch die Druckfeder 4 nach oben geschoben, wodurch der Signalschieber 17 aus der Sichthaube 2 verschwindet. Nun tritt der Anschlag 5, 7 in Wirkung. Zieht man die Hülse 1 noch weiter ab, wird über diesen Anschlag 5, 7 die abziehende Kraft auf den Dichteinsatz 3 übertragen und dieser seinerseits vom Schreibgerät 8 abgezogen, wobei der Ringwulst 16, der sich in Dichteingriff mit der Innenoberfläche der Bohrung 18 befindet, aus dieser herausgezogen wird. Ist er freigekommen, kann die Kappe vom Schreibgerät abgenommen und dieses benutzt werden. Bei abgenommener Kappe ragt der untere Teil des Dichteinsatzes 3 aus der Hülse 1 heraus (vgl. rechte Hälfte der Figurendarstellung).

Eine Einfärbung des Dichteinsatzes 3 in einer Farbe, die der Farbe der verwendeten Schreibflüssigkeit entspricht und gleich der Farbgebung des Signalschiebers 17 sowie dem aus der Hülse 1 herausrageneden Abschnitt ist, ist vorgesehen, so daß sowohl bei aufgesetzter, als auch bei abgenommener Kappe jederzeit von dem Benutzer erkannt werden kann, welchem Schreibgerät 8 diese Kappe zugehört.

## Patentansprüche

1. Kappe und Schreibgerät, welches einen Schaft besitzt, an dessen Ende eine feuchte Schreibspitze (10) und, dieser benachbart, ein Ringwulst (16) angebracht sind, wobei die Kappe eine auf den Schaft aufschiebbare längliche Hülse (1) aufweist, in der axial verschieblich ein Dichteinsatz (3) angeordnet ist, der einen einseitig offenen rohrbüchsenförmigen Abschnitt zum Einführen der Schreibspitze (10) enthält, wobei bei eingeschobener Schreibspitze (10) dieser mit dem Ringwulst (16) einen geschlossenen, die Schreibspitze (10) aufnehmenden Feuchtraum (15) abdichtet, ferner mit einer Druckfeder (4), mittels welcher der Dichteinsatz relativ zur Hülse in Richtung auf das Schreibgerät verschiebbar ist, mit an Dichteinsatz (3) und Hülse zur Begrenzung deren gegenseitiger Relativbewegung zueinander ausgebildeten Anschlägen (7, 21), einem Signalschieben (17), der an dem vom Schreibgerät abgewandten Ende der Hülse in Abhängigkeit von der Lage des Dichteinsatzes (3) herausschiebbar angebracht ist, und mit einer Rastanordnung, welche die Schreibspitze (10) im Dichteinsatz (3) hält,
dadurch gekennzeichnet, daß
der Ringwulst (16) in den Dichteinsatz (3) hineinschiebbar sowie in dichtenden Klemmeingriff mit der Bohrung (18) des rohrbüchsenförmigen Abschnittes bringbar ist, daß der Signalschieber (17) am Dichteinsatz (3) befestigt ist, und daß die Rastanordnung eine Ringleiste (14) oder eine Ringnut am Schaft aufweist, die mit einer Rastleiste (13) oder einer Gegennut an der Innenfläche der Hülse (1) in Eingriff bringbar ist, wobei zwischen Ringwulst (16) und Rastanordnung (13,14) ein Axialabstand derart vorgesehen ist, daß der Rasteingriff erst dann herstellbar ist, wenn der Dichteinsatz (3) am Ende seiner Bewegungsbahn auf einem der Anschläge (7, 21) der Hülse (1) aufsitzt und der Ringwulst (16) dichtend in den Dichteinsatz (3) eingedrungen ist.

2. Schreibgerät nach Anspruch 1, dadurch gekennzeichnet, daß, in der Hülse (1) ein innenliegender Ringflansch (7) ausgebildet ist, dessen beide Seiten die Anschläge (7, 21) bilden, und daß am Dichteinsatz (3) nahe dem Signalschieber (17) und nahe dem rohrbüchsenförmigen Abschnitt jeweils ein den Ringflansch (7) hintergreifender Gegenanschlag (6, 21) ausgebildet ist.

3. Schreibgerät nach Anspruch 2, dadurch gekennzeichnet, daß der der Druckfeder (4) entgegenwirkende Gegenanschlag nahe dem Signalschieber (17) aus nachgiebigen Klinken (6) besteht.

4. Schreibgerät nach einem der Ansprüche 1 bis 3, gekennzeichnet durch eine Klarsichthaube (2), die den Signalschieber (17) in seiner äußeren Endlage umgebend an der Hülse (1) angebracht ist.

5. Schreibgerät nach einem der Ansprüche 1 bis 4, gekennzeichnet durch eine zwischen Schaft und Ringleiste (14) bzw. Ringnut ausgebildete Schulter (12) und eine radiale zweite Schulter zwischen einer den Ringwulst (16) und die Ringleiste (14) bzw. Ringnut aufweisenden Fassung (9) des Schaftes, wobei der Abstand so bemessen ist, daß, wenn die eingerastete Hülse (1) noch weiter auf den Schaft aufgeschoben wird, diese auf der Schulter (12) aufsitzt, während zwischen der Mündungsfläche (20) des Dichteinsatzes (3) und der radialen zweiten Schulter ein Abstand verbleibt.

6. Schreibgerät nach Anspruch 3, dadurch gekennzeichnet, daß die der Druckfeder (4) entgegenwirkenden Klinken (6) und der Ringflansch (7) so angeordnet sind, daß bei abgenommener Hülse (1) die Mündungsfläche (20) des Dichteinsatzes (3) aus der Hülse (1) herausragt.

## Claims

1. A cap and writing instrument comprising a shank having a moist writing tip (10) and an adjacent annular bead (16) at one end, the cap having an elongate jacket (1) for pushing over the shank and containing an axially movable sealing insert (3) containing a tubular sleeve portion open at one end for inserting the writing tip (10), and when the writing tip (10) is inserted it cooperates with the annular bead (16) to seal a closed moist chamber (15) receiving the writing tip (10), the device also comprising a pressure spring (4) for moving the sealing insert relative to the jacket in the direction towards the writing instrument, and also comprising abutments (7, 21) on the sealing insert (3) and jacket for limiting their motion relative to one another, a signal slide (17) on the end of the jacket remote from the writing instrument and adapted to be pushed out in independence on the position of the sealing insert (3), and a locking device which holds the writing tip (10) in the sealing insert (3),
characterised in that
the annular bead (16) is slidable into the sealing insert (3) and is adapted to be brought into sealing and clamping engagement with the bore (18) of the tubular sleeve portion, the signal slide (17) is secured to the sealing insert (3), and the locking device has an annular ledge (14) or an annular groove on the shank which is adapted to be brought into engagement with a locking ledge (13) or a cooperating groove on the inner surface of the jacket (1), and an axial spacing is provided between the annular bead (16) and the locking device (13, 14) such that locking engagement can be made only when the sealing insert (3) has reached the end of its travel and rests on one of the abutments (7, 21) of the jacket (1) and the annular bead (16) is pressed in sealing-tight manner into the sealing insert (3).

2. A writing instrument according to claim 1, characterised in that the jacket (1) is formed with an internal annular flange (7), the two sides of which form the abutments (7, 21), and a counter-abutment (6,21) engaging behind the annular flange (7) is formed on the sealing insert (3) near the signal slide (17) and near the tubular sleeve portion respectively.

3. A writing instrument according to claim 2, characterised in that the counter-abutment cooperating with the pressure spring near the signal slide (17) comprises resilient latches (6).

4. A writing instrument according to any of claims 1 to 3, characterised by a transparent hood (2) disposed on the jacket (1) and surrounding the signal slide (17) in its outer end position.

5. A writing instrument according to any of claims 1 to 4, characterised by a shoulder (12) formed between the shank and the annular ledge (14) or annular groove, and a radial second shoulder between a shank mounting (9) comprising the annular bead (16) and the annular ledge (14) or groove, the spacing being dimensioned so that when the jacket (1) after engagement is pushed further onto the shank, the jacket rests on the shoulder (12), whereas a spacing is left between the radial second shoulder and the mouth surface (20) of the sealing insert (3).

6. A writing instrument according to claim 3, characterised in that the annular flange (7) and the latches (6) cooperating with the pressure spring (4) are disposed so that when the jacket (1) is removed, the mouth surface (20) of the sealing insert (3) projects from the jacket (1).

## Revendications

1. Capuchon et appareil d'écriture, ce dernier possédant un corps à l'extrémité duquel sont fixés une pointe d'écriture humide (10) et, voisine de celle-ci, un bourrelet annulaire (16), où le capuchon comporte une douille (1) déplaçable longitudinalement sur le corps, dans laquelle est placé un élément d'étanchéité (3) qui comporte une section en forme de manchon tubulaire ouvert d'un seul côté pour l'insertion de la pointe d'écriture (10), où celle-ci étant insérée fermée par le bourrelet (16), celui-ci rend étanche J'espace humide (15) recevant la pointe d'écriture (10), en outre grâce a un ressort de pression (4) au moyen duquel l'élément d'étanchéité (3) peut se déplacer par rapport à la douille sur l'appareil d'écriture, avec formées, sur l'élément d'étanchéité (3) et la douille (1), des butées (7, 21) pour la limitation du mouvement relatif réciproque en sens contraire, un curseur de signalisation qui est rapporté de façon à pouvoir coulisser sur l'extrémité de la douille faisant face à l'appareil d'écriture en fonction de la position de l'élément d'étanchéité (3) et avec un système de blocage qui maintient la pointe d'écriture (10) dans l'élément d'étanchéité (3), caractérisé en ce que le bourrelet annulaire (16) peut coulisser à l'intérieur de l'élément d'étanchéité (3) et peut être amené en engagement de serrage étanche avec l'alésage de la section en forme de manchon, en ce que le curseur de signalisation (17) est fixé sur l'élément d'étanchéité (3) et que le système de blocage comporte un jonc annulaire (14) ou une gorge annulaire sur le corps, qui peut être amené avec un jonc de blocage (13) ou une contre-gorge en prise sur la surface intérieure de la douille (1), où entre le bourrelet annulaire (16) et le système de blocage (13,14) est prévu un intervalle axial, de telle sorte que l'engagement de blocage puisse d'abord être obtenu quand l'élément d'étanchéité (3) repose à l'extrémité de son parcours de déplacement sur une des butées (7,21) de la douille (1) et que le bourrelet annulaire (16) est enfoncé de façon étanche dans l'élément d'étanchéité (3).

2. Appareil d'écriture selon la revendication 1, caractérisé en ce que dans la douille (1) est formée une bride annulaire intérieure (7) dont les deux côtés forment les butées (7, 21) et en ce que sur l'élément d'étanchéité (3) au voisinage du curseur de signalisation (17) et de la section en forme de manchon tubulaire, est formé respectivement une contre-butée (6,21) s'engageant avec la bride avant (7).

3. Appareil d'écriture selon la revendication 2, caractérisé en ce que la contre-butée agissant à l'encontre du ressort de pression (4) au voisinage du curseur de signalisation (17) est constitué de cliquets (6) recourbés.

4. Appareil d'écriture selon les revendications 2 et 3, caractérisé par une coiffe transparente (2) qui est rapportée sur la douille (1) entourant le curseur de signalisation (17) dans sa position d'extrémité extérieure.

5. Appareil d'écriture selon l'une des revendications 1 à 4, caractérisé par un épaulement (12) formé entre corps et manchon annulaire (14) ou gorge annulaire et un second

épaulement radial ou une douille (9) du corps comportant le bourrelet annulaire (16) et le manchon annulaire (14), où l'intervalle est d'une dimension telle que, quand, la douille (1) encliquetée, est introduite encore plus avant sur le corps, elle vient en appui sur l'épaulement (12), tandis qu'entre la surface d'embouchure (20) de l'élément d'étanchéité (3) et le second épaulement radial, subsiste un intervalle.

6. Appareil d'écriture selon la revendication 3, caractérisé en ce que les cliquets (6) agissant à l'encontre du ressort de pression (4) et la bride annulaire (7) sont placés de façon telle qu'une fois la douille (1) rétractée, la surface d'embouchure (20) de l'élément d'étanchéité (3) fait saillie de cette douille (1).
